# EUROPÄISCHE PATENTSCHRIFT

(11) **EP 0 206 303 B1**
(45) Veröffentlichungstag und Bekanntmachung des Hinweises auf die Patenterteilung: **31.05.1989**
(21) Anmeldenummer: 86108539.7
(22) Anmeldetag: 23.06.1986
(51) Int. Cl.: F22B 37/26, F22G 1/00

(54) **Vorrichtung zum Trocknen und Überhitzen von Dampf**
Apparatus for drying and superheating steam
Dispositif pour sécher et surchauffer de la vapeur

(30) Priorität: 22.06.1985 DE 3522428
(43) Veröffentlichungstag der Anmeldung: 30.12.1986
(73) Patentinhaber: L. & C. Steinmüller GmbH, D-51641 Gummersbach (DE)
(72) Erfinder: Keintzel, Günter, Dr., D-5270 Gummersbach 1 (DE); Westebbe, Klaus, D-5270 Gummersbach 1 (DE)
(74) Vertreter: Carstens, Wilhelm, Dipl.-Phys.

(56) Entgegenhaltungen:
- EP-A- 0 128 252
- CH-A- 494 920
- DE-C- 3 307 101
- US-A- 4 015 562

## Beschreibung

Die Erfindung betrifft eine Vorrichtung gemäß dem Oberbegriff des Anspruches 1.

Eine solche Vorrichtung ist aus der EP-A-128 252 bekannt. Dort tritt der getrocknete Sattdampf aus dem Wasserabscheider in einen Raum ein, der von der Austrittsseite des Wasserabscheiders, der Eintrittsfläche des Überhitzers und einem Teil der Innenwandung des Druckbehälters begrenzt ist. Der aus dem überhitzer austretende überhitzte Dampf tritt in einen Teilraum ein, der von der Austrittsfläche des überhitzers, Trennblechen und einem anderen Teil der Innenwandung des Druckbehälters begrenzt ist. Die bekannte Vorrichtung weist somit unterschiedliche Räume auf, in denen bei Betrieb der Vorrichtung stark unterschiedliche Temperaturen herrschen, so daß infolge der ungleichmäßigen Temperaturverteilung über den Umfang des Druckbehälters eine Verformung diese Behälters nicht auszuschließen ist.

Weitherhin ist eine Vorrichtung bekannt (EP-AI-0 005 225), bei der die beiden im Druckmantel untergebrachten Systeme, nämlich Wasserabscheider und überhitzer konstruktiv miteinander verbunden sind, und zwar über ihre Gesamtlänge. Aufgrund unterschiedlicher Temperaturen in beiden Systemen muß die Verbindung nicht nur schiebend, sondern auch gleichzeitig zur Vermeidung von Bypass-Strömungen dichtend hergestellt werden. Der Druckmantel wird auf seiner inneren Oberfläche gänzlich oder teilweise mit Naßdampf beaufschlagt und muß aus diesem Grund in kostenaufwendiger Weise gegen Korrosion durch Plattierung oder Leitbleche geschützt werden. Bei der bekannten Anordnung liegt eine parallele Anordnung der Wasserabscheideeinheiten zum zuströmenden Dampf vor. Zur gleichmäßigen Beaufschlagung der Wasserabscheideeinheiten mit dem im entstehenden Dampf befindlichen Wasser müssen erhebliche Widerstände in Form von Gleichrichtern installiert werden, die jeweils einen Druckverlust und somit eine Reduzierung der Leistung bedeuten.

Weiterhin sind Apparatekombinationen zum Trocknen von Dampf und anschließender überhitzung bekannt, z. B. durch DE-P-2 555 539.9-16, DE-P-3 307 101.2-16, DE-P-2 901 272 A1, US-PS-3 923 010, GB-OS-2 148 470 und DE-OS-3 307 101. Diese Apparate weisen einmal für bestimmte Turbinenkonstruktionen den Nachteil auf, daß der überhitzer und damit die Dampfaustrittsstutzen nur in einem eingeschränkten Raum anzuordnen sind. Durch diese Einschränkung sind aufwendige Dampfaustrittsleitungen und damit Druck- und Wärmeverluste zwangsläufig vorhanden.

Aus der DE-OS-2 712 794 ist zwar eine Vorrichtung zum Trocknen und überhitzen von Dampf mit einem liegenden zylindrischen Druckbehälter bekannt, der eine gleichmäßige Temperaturbeaufschlagung seiner Innenwandung aufweist, jedoch wird dies durch eine im Druckbehälter angeordnete Innenhülle erreicht, die im wesentlichen den Behälterabmessungen angepaßt ist und eine zusätzliches Bauteil darstellt. Weiterhin ist von Nachteil, daß die Innenwandung des Druckbehälters insgesamt unter der hohen Überhitzerausgangstemperatur steht.

Es ist daher die Aufgabe der vorliegenden Erfindung, ausgehend von aus der EP-A1-128 252 bekannten Vorrichtung eine Vorrichtung zu schaffen, bei der der Temperaturverlauf über den Umfang des Druckbehälters vergleichmäßigt werden soll.

Diese Aufgabe wird dadurch gelöst, daß der Wasserabscheider und der Überhitzer so angeordnet sind, daß sie von Dampf im wesentlichen frei umströmbar sind, so daß nach dem Verlassen des Wasserabscheiders der getrocknete Sattdampf die gesamte Innenwandung des Druckbehälters beaufschlagt und den Wasserabscheider sowie den überhitzer praktisch vollständig umspült.

Somit wird erreicht, daß die Innenwandung des Druckbehälters sowohl in der Länge als auch auf dem Umfang mit Dampf gleicher Temperatur beaufschlagt wird, wobei diese die relativ niedrige Temperatur des getrockneten Sattdampfes ist. Plattierungen an der Innenwandung des Druckbehälters können eingespart werden. Es ist keine geschlossene zusätzliche Innenhülle notwendig.

Die Länge des Druckbehälters kann der Länge einer ND-Turbine angepaßt sein. Durch dieses Konzept wird eine äußerst günstige Führung der Dampfaustrittsleitungen erreicht. Die Leitungen können sehr kurz sein, somit ist der Druck- und der Wärmeverlust gering.

Neben der Verbindung zu dem seitlichen Dampfeintrittsstutzen und zu dem mindestens einen Dampfauslaßstutzen ist eine wärmebewegliche Befestigung der beiden Baugruppen an der Innenwandung des Druckbehälters erforderlich.

Dabei wird bevorzugt, daß der überhitzer abgestützt und der Abscheider aufgehängt sind, da dieses an gemeinsamen Kragarmen erfolgen kann.

Weiterhin kann es zweckmäßig sein, daß der Überhitzer an Zugankern an der Wandung des Druckbehälters aufgehängt ist.

Schließlich ist es möglich, daß der Abscheider abgestützt ist.

Für den Wasserabscheider wird bevorzugt, daß er in Richtung der Behälterachse die Gestalt eines Pyramiden- oder Kegelstumpfes aufweist, und die den Wasserabscheider bestimmenden Wasserabscheideeinheiten mit ihrer Dampfanströmfläche zur Achse des Behälters unter einem Winkel a zwischen 10° und 90 ageordnet sind.

Die Erfindung soll nun anhand der beigefügten Figuren näher erläutert werden. Es zeigen:
Fig. 1 eine Ansicht eines vertikalen Längsschnittes mit einer ersten Halterung von Abscheider und Überhitzer:
Fig. 2 eine Ansicht des horizontalen Längsschnittes II - 11 des Wasserabscheiders;
Fig. 3 eine Ansicht des Behälterquerschnittes 111 - 111 mit der ersten Halterung;
Fig. 4 eine Ansicht des Behälterquerschnittes IV - IV mit einer zweiten Halterung und
Fig. 5 eine Anordnung zweier erfindungsgemäßer Vorrichtungen an einer HD-Dampfturbine.

Der in dem HD-Teil der Turbine entspannte und damit nasse Dampf tritt über einen oder mehrere Stutzen 2 in den Wasserabscheider 3 ein. Der Wasserabscheider wird aus Leitblechen 4 und Wasserabscheideeinheiten 5 gebildet. Der Wasserabscheider verjüngt sich - auf der Zuströmseite - auf seiner gesamten Länge. Durch diese Verjüngung und die unter einem Winkel a von 10° bis 90° zur Hauptströmungsrichtung angeordneten Dampfausströmflächen 5a der Wasserabscheideeinheiten 5 wird eine nahezu gleichmässige Deaufschlagung der Wasserabscheideeinheiten 5 erreicht. Gleichrichter in Form von jalousieartigen Blechen und/oder Lochblechen sind nur in geringem Ausmaß erforderlich. Der Naßdampf gelangt aus dem oder den Eintrittsstutzen 2 unmittelbar in das Innere des Wasserabscheiders. Beim Durchströmen des Dampfes durch die Wasserabscheideeinheiten 5 wird der Dampf mechanisch getrocknet. Zur Verbesserung des Wirkungsgrades des Wasserabscheidungssystems und zur Reduzierung der Aufwendungen zur gleichmäßigen Dampf-Wasserbeaufschlagung wird die Dampfeintrittsgeschwindigkeit durch entsprechende Dimensionierung des Zuströmquerschnittes des Abscheidungssystems herabgesetzt. Schwallwasser und/oder größere Wassertropfen fallen aus dem Dampfstrom aus und werden über ein separates, am unteren Dampfleitblech angeordnetes Abführsystem 6 abgeleitet. Der so getrocknete Dampf kommt erst jetzt mit der Wandung des Druckmantels 1 in Berührung. An den nicht plattierten Druckmantelwandungen können keine wasserbedingten Korrosionen auftreten.

Oberhalb des Wasserabscheiders 3 ist der Überhiter 7, der sich ebenfalls über die gesamte Behälterlänge erstreckt, angeordnet. Der ein-oder mehrflutige und/oder ein- oder mehrstufige Überhitzer besteht im wesentlichen aus den Rohrbündeln 8, die sowohl als U-Rohr- oder Geradrohrwärmetauscher ausgebildet werden können. Zum Ablauf des beim Wärmeaustausch entstehenden Kondensats innerhalb der Rohre können die Rohrbündel 8 geneigt und/oder mit sogenanntem Treibdampf betrieben werden.

Der in den Rohrbündeln 8 überhitzte Dampf wird über Leitbleche 9, die nur an den Auslaßststuzen 10 mit dem Druckmantel 1 verbunden sind, aus dem Apparat herausgeführt.

Wie aus Fig. 1 und 3 ersichtlich ist, sind die Baugruppen des Überhitzers 7 über Zuganker 11 am Behältermantel 1 abgehängt, während der Wasserabscheider 3 auf mit dem Druckmantel 1 verschweißten Konsolen 12 gleitend abgestützt ist.

Im Schnitt nach Fig. 4 wird eine andere Ausführungsform der Halterung gezeigt. Seitlich sind an der Innenwandung des Druckmantels 1 Kragarme 13 in Form eines I-Eisens befestigt. Auf diesen ist der Überhitzer 7 durch Gleitschuhe 14 schiebend abgestützt, während der Wasserabscheider 3 mit über den unteren Flansch des I-Eisens greifenden Aufhängungen 15 schiebend an den Kragarmen 13 angehängt ist.

In der Fig. 5 ist die Zuordnung zweier Vorrichtungen zu einer Turbine gezeigt, die die kurze Verbindung der Austrittsstutzen 10 mit dem Turbinengehäuse veranschaulicht.

Auf die aus den Fig. 1, 3 und 4 ersichtliche Zuordnung der einzelnen Baugruppen wird ausdrücklich verwiesen. Bei einer Ausführungsform gemäß Fig. 1, 3 und 4 mit zwei Überhitzerbaugruppen wird zwischen diesen ein Strömungswiderstand eingebaut, wie in Fig. 1 bei 7a angedeutet.

## Patentansprüche

1. Vorrichtung zum Trocknen und Überhitzen von Dampf, der insbesondere bestimmt ist zur Versorgung einer Dampfturbine, mit einem liegenden zylindrischen Druckbehälter (1) mit mindestens einem stirnseitig angeordneten Dampfeintrittsstutzen (2), an dem ein im unteren Teil des Druckbehälters angeordneter und sich im wesentlichen über die gesamte Länge des Druckbehälters erstreckender Wasserabscheider (3) angerschlossen ist, mit einem im oberen Teil des Druckbehälters angeordneten und sich im wesentlichen über die gesamte Länge des Druckbehälters erstreckenden überhitzer (7) und mindestens einem mit dem Überhitzer verbundenen Dampfauslaßstutzen (10) auf der Oberseite des Druckbehälters, wobei der Wasserabscheider (3) und der Überhitzer (7) als Baugruppen ausgebildet und wärmebeweglich unabhängig voneinander an der Behälterwand gehalten sind, und der Dampf getrocknet aus dem Wasserabscheider in den Raum zwischen Wasserabscheideraustritt und Druckbehälterinnenwand austritt und von dort in den Überhitzer eintritt,
dadurch gekennzeichnet,
daß der Wasserabscheider (3) und der Überhitzer (7) so angeordnet sind, daß sie von Dampf im wesentlichen frei umströmbar sid. so daß nach dem Verlassen des Wasserabscheiders (3) der getrocknete Sattdampf die gesamte Innenwandung des Druckbehälters (1) beaufschlagt und den Wasserabscheider (3) sowie den Überhitzer (7) praktisch vollständig umspült.

2. Vorrichtung nach Anspruch 1,
dadurch gekennzeichnet,
daß der Überhitzer (7) abgestützt und der Abscheider (3) aufgehängt sind.

3. Vorrichtung nach Anspruch 1,
dadurch gekennzeichnet, daß der Überhitzer (7) an Zugankern (11) an der Wandung des Druckbehälters (1) aufgehängt ist.

4. Vorrichtung nach Anspruch 1 oder 3,
dadurch gekennzeichnet,
daß der Abscheider (3) schiebend abgestützt ist.

5. Vorrichtung nach einem der Ansprüche 1 bis 4,
dadurch gekennzeichnet,
daß der Wasserabscheider (3) in Richtung der Behälterachse die Gestalt eines Pyramiden- oder Kegelstumpfes aufweist, und die den Wasserabscheider bestimmenden Wasserabscheideeinheiten (5) mit ihrer Dampfanströmfläche zur Achse des Behälters unter einem Winkel a zwischen 10° und 90° angeordnet sind.

## Claims

1. An apparatus fo the drying and superheating of steam, which is adapted, in particular, for supplying a steam turbine, having a horizontal cylindrical pressure tank (1) with at least one steam inlet socket (2) which is disposed at the end and to which there is connected a water separator (3) disposed in the lower portion of the pressure tank and extending substantially over the whole length of the pressure tank, having a superheater (7) disposed in the upper portion of the pressure tank and extending substantially over the whole length of the pressure tank and having at least one steam outlet socket (10) which is connected to the superheater and is at the top of the pressure tank, the water separator (3) and the superheater (7) being constructed in the form of subassemblies and being held on the tank wall independently of one another and for movement under the action of heat, while the steam emerges dried from the water separator into the space between water-separator outlet and the inner wall of the pressure tank and from there enters the superheater, characterised in that the water separator (3) and the superheater (7) are arranged so that steam can flow round them substantially freely so that, after leaving the water separator (3), the dried saturated steam acts on the whole inner wall of the pressure tank (1) and flows substantially completely round the water separator (3) and the superheater (7).

2. An apparatus according to claim 1, characterised in that the superheater (7) is supported and the separator (3) is suspended.

3. An apparatus according to claim 1, characterised in that the superheater (7) is suspended on tie bars (11) on the wall of the pressure tank (1).

4. An apparatus according to claim 1 or 3, characterised in that the separator (3) is supported for sliding.

5. An apparatus according to any one of claims 1 to 4, characterised in that the water separator (3) has the form of a frustum of a pyramid or cone in the direction of the tank axis, and the water- separating units (5) defining the water separator are arranged with their surface towards which the steam flows, at an angle a between 10° and 90° to the axis of the tank.

## Revendications

1. Dispositif de séchage et de surchauffe de vapeur destinée en particulier à l'alimentation d'une turbine à vapeur, muni d'un réservoir sous pression (1), cylindrique et horizontal, comportant au moins une tubulure d'entrée (2) de vapeur disposée frontalement, à laquelle est raccordé un séparateur d'eau (3) qui est disposé dans la partie inférieure du réservoir sous pression et qui s'étend sensiblement sur toute la longueur de celui-ci, d'un surchauffeur (7) qui est disposé dans la partie supérieure du réservoir sous pression et qui s'étend sensiblement sur toute la longueur de celui-ci et, sur la face supérieure du réservoir sous pression, d'au moins une tubulure de sortie (10) de vapeur reliée au surchauffeur, dispositif dans lequel le séparateur d'eau (3) et le surchauffeur (7) sont agencés chacun en groupes préassemblés et sont fixés à la paroi du réservoir en étant mobiles sous l'action de la chaleur indépendamment les uns des autres, et la vapeur séchée sort du séparateur d'eau en pénétrant dans l'espace situé entre la sortie du séparateur d'eau et la paroi intérieure du réservoir sous pression et, de là, entre dans le surchauffeur, caractérisé en ce que le séparateur d'eau (3) et le surchauffeur (7) sont disposés de telle façon qu'ils puissent être, en substance, librement enveloppés de vapeur, de sorte que, au sortir du séparateur d'eau (3), la vapeur saturée séchée s'étend sur la totalité de la paroi intérieure du réservoir sous pression (1) et entoure presque entièrement le séparateur d'eau (3) ainsi que le surchauffeur (7).

2. Dispositif selon la revendication 1, caractérisé en ce que le surchauffeur (7) est supporté et le séparateur (3) est suspendu.

3. Dispositif selon la revendication 1, caractérisé en ce que le surchauffeur (7) est suspendu par des tirants (11) à la paroi du réservoir sous pression (1).

4. Dispositif selon la revendication 1 ou 3, carartérisé en ce que le séparateur (3) est supporté de façon coulissante.

5. Dispositif selon l'une des revendications 1 à 4, caractérisé en ce que, dans la direction de l'axe du réservoir, le séparateur d'eau (3) a la forme d'un tronc de pyramide ou de cône et les unités de séparation d'eau (5) formant le séparateur d'eau sont disposées de façon que
